# EUROPÄISCHE PATENTSCHRIFT

(11) **EP 0 699 160 B1**
(45) Veröffentlichungstag und Bekanntmachung des Hinweises auf die Patenterteilung: **18.09.1996**
(21) Anmeldenummer: 94913498.5
(22) Anmeldetag: 03.05.1994
(51) Int. Cl.: B65D 21/06

(54) **STAPELBARER INEINANDERSETZBARER BEHÄLTER**
STACKABLE NESTABLE CONTAINERS
CONTENANTS EMPILABLES ET EMBOITABLES

(30) Priorität: 25.05.1993 DE 4317300
(43) Veröffentlichungstag der Anmeldung: 06.03.1996
(73) Patentinhaber: Franz Delbrouck GmbH, D-58710 Menden (DE)
(72) Erfinder: DELBROUCK, Klaus, D-50825 Köln (DE)
(74) Vertreter: Köchling, Conrad-Joachim
(86) Internationale Anmeldenummer: DE9400508
(87) Internationale Veröffentlichungsnummer: WO9427876

(56) Entgegenhaltungen:
- DE-A- 2 200 945
- GB-A- 1 261 883
- US-A- 4 580 681

## Beschreibung

Die Erfindung betrifft einen kastenförmigen Behälter aus Kunststoff gemäß Oberbegriff des Anspruches 1

Bei solchen Behältern, die zum Transport von beliebigen Waren, vornehmlich aber zum Transport von Gemüse oder Obst dienen, ist es üblich, daß solche Behälter im gefüllten Zustand zu einem Abnehmer transportiert werden und dann im Leerzustand wieder zurückgeführt werden, so daß diese Behälter also im Kreislauf umlaufen. Hierbei wird darauf Wert gelegt,daß die Behälter beim Rücktransport nur ein geringes Volumen einnehmen, um die Transportkosten der leeren Behälter gering zu halten.

Zu diesem Zweck sind im Stand der Technik diverse Lösungen bekannt. Es gibt im Stand der Technik rechteckige Transportbehälter mit konisch sich zum Bodenteil verjüngenden Seitenwandungen. Diese Behälter sind ineinander stapelbar. Um diese Behälter auch aufeinander stapeln zu können, sind an den Behältern Metallbügel schwenkbar gehaltert, die in die Mündungsebene des Kastens eingeschwenkt werden können, so daß der nächstfolgende Kasten mit seinem Boden auf diesen Drahtbügel aufgestellt werden kann.

Diese Ausbildung ist insbesondere wegen der Anordnung unter Fertigung der zusätzlichen Drahtbügel kostenintensiv und auch in der Handhabung umständlich.

Im Stand der Technik sind ferner Behälter bekannt, bei denen die Behälterwände abklappbar sind, um diese zu einem geringen Transportvolumen zusammenfalten zu können. Derartige Kästen sind bezüglich ihrer Herstellung aufwendig und bezüglich ihrer Handhabung umständlich.

Im Stand der Technik sind ferner Behälter aus Kunststoff bekannt (DE-A-41 26 749), bei denen zwei gegenüberliegende Seitenwände fest mit einer umlaufenden Leiste und dem Boden ausgebildet sind, während die beiden anderen Seitenwände nach innen klappbar sind. Bei nach innen geklappten Seitenwänden ist es möglich, diese Behälter im leeren Zustand ineinander zu stapeln, während bei nach außen geklappten Seitenwänden Aufstandsflächen gebildet sind, die ein Aufeinanderstapeln der Kästen ermöglichen.

Auch derartige Kästen sind jedoch bezüglich der Herstellung und Handhabung aufwendig.

Aus der GB-A-1 261 883 bzw. der US-A-4 580 681 ist ein Behälter gemäß Oberbegriff des Anspruches 1 bekannt. Hierbei besteht aber die Gefahr, daß die Behälter in gefülltem Zustand in den Gelenkbereichen übermäßig gedehnt und verformt werden, so daß einerseits die Gefahr besteht, daß die Scharnierbereiche zerstört oder beschädigt werden und andererseits die Gefahr besteht, daß die Behälter nicht mehr die gewünschte Form aufweisen, so daß sie nicht mehr einwandfrei mit gleichartigen Behältern stapelbar sind.

Ausgehend von diesem Stand der Technik liegt der Erfindung die Aufgabe zugrunde, einen kastenförmigen Behälter gattungsgemäßer Art zu schaffen, der bei weiterhin einfacher Fertigung und einfacher Handhabung das Aufeinanderstapeln gefüllter Behälter und das Ineinanderschachteln leerer Behälter ermöglicht, wobei bei gefüllten Behältern sichergestellt ist, daß die Scharnierbereiche nicht beschädigt oder zerstört werden und auch sichergestellt ist, daß die Behälter maßhaltig bleiben, so daß sie mit gleichartigen Behältern aufeinander stapelbar sind.

Die Lösung dieser Aufgabe ist in Anspruch 1 (Kennzeichenteil) angegeben.

Gemäß dieser Ausbildung wird insbesondere bei gefüllten, in Stapelstellung befindlichen Behältern eine Entlastung der Scharnierbereiche durch die entsprechenden Bewegungsbegrenzungsmittel erreicht, so daß eine Beschädigung oder Zerstörung der Scharnierbereiche weitestgehend unterbunden ist. Darüber ist sichergestellt, daß auch der gefüllte Behälter seine gewünschte Sollkontur behält und somit die Stapelbarkeit mit gleichartigen Behältern gewährleistet ist.

Bevorzugt ist dabei vorgesehen, daß die Anlenkbereiche durch Filmscharniere gebildet sind.

Bei dieser Ausbildung können die entsprechenden Scharniere unmittelbar beim Spritzvorgang des Kastens mitausgeformt werden, so daß es weder einer separaten Montage noch einer separaten Herstellung von Einzelteilen bedarf.

Um den notwendigen Bewegungsraum für das Einschwenken der Seitenwände in die Schachtelposition zu ermöglichen, ist zudem vorgesehen, daß die Seitenwände und die angeformten, einen Teil des Bodens bildenden Flächenbereiche trapezförmig ausgebildet sind, wobei die lange Grundseite der Seitenwände am Griffrahmen und die kurze Grundseite der Flächenbereiche am Bodenmittelteil angelenkt ist.

Durch die trapezförmige Ausbildung der Seitenwände wird erreicht, daß bei in die Schachtelposition verschwenkten Seitenwandteilen diese mit ihren Randkanten aneinander anliegen, also quasi der Behälter einen Pyramidenstumpf bildet, während bei in die Stapelposition nach außen verschwenkten Seitenwänden der Behälter quaderförmige Grundform aufweist. Dabei ist an den parallelen Seitenrandkanten der Seitenwände ein Freiraum durch die konische Ausbildung der Seitenwände gebildet.

Sofern ein solcher Freiraum zwischen den benachbarten Randkanten der Seitenwände unerwünscht ist, so ist es auch möglich, daß die einander benachbarten Randkanten der Seitenwände über einen Materialfilm oder dergleichen dünne Materialbrücken miteinander verbunden sind.

Derartige Materialfilme oder Materialbrücken ermöglichen das bestimmungsgemäße Verschwenken der Seitenwandteile, wobei der Materialfilm oder die Materialbrücke beim Einschwenken der Seitenwände geringfügig verformt wird und beim Aufschwenken in die Stapelposition gestrafft wird. Gleichzeitig wird durch solche Materialbrücken eine Begrenzung der Aufschwenkbewegung beim Überführen in die Stapel position erreicht. Eine andere, unter Umständen bevorzugte Möglichkeit der Begrenzung der Schwenkbewegung der Seitenwände wird darin gesehen, daß an dem Griffrahmen Anschlagleisten ausgebildet sind, an welche die Seitenwände in dem griffrahmennahen Bereich in Stapelposition angelegt sind.

Um das Anheben des Bodenmittelteiles beim Überführen des Behälters aus der Stapelposition in die Schachtelposition zu erleichtern, ist desweiteren vorgesehen, daß das Bodenmittelteil mindestens einen Griffsteg oder dergleichen Griffausbildung, vorzugsweise mittig, aufweist.

Um ein sicheres Aufeinanderstapeln von gleichartigen Behältern zu gewährleisten ist vorgesehen, daß der Griffrahmen stirnseitig Ausnehmungen aufweist, in welche bei in Stapelposition befindlichem Behälter Stapelvorsprünge einsetzbar sind, die vom Behälterboden eines aufgestapelten Behälters abragen, und zwar in dem Flächenbereich des Bodens der an die untere Randkante der Seitenwände anschließt.

Zudem ist vorgesehen, daß die Stege etwa über die halbe Höhe der Seitenwandung verlaufen.

Besonders bevorzugt ist vorgesehen, daß die Stege im Querschnitt als Hohlkehle oder V-Profil ausgebildet sind, wobei die Rinnenmündung der so gebildeten rinnenförmigen Stege der entsprechenden Seitenwand abgewandt ist.

Hierdurch ist es beim Einstapeln der Behälter möglich, daß die Hohlkehlen der ineinandergeschachtelten Behälter ineinandergreifen, so daß einerseits eine Einführhilfe und andererseits eine tiefe Einschachtelung möglich ist.

Aus Gründen der Gewichtserleichterung und der Verwindungsstabilität ist zudem vorgesehen, daß der Griffrahmen als geschlossenes Hohlprofil, insbesondere rechteckigen Querschnitts, ausgebildet ist.

Desweiteren ist bevorzugt vorgesehen, daß mindestens zwei zueinander parallele Rahmenschenkel des Griffrahmens mittig Griffausnehmungen aufweisen.

Bevorzugte Weiterbildungen, die auch Varianten sein können sind, in den Ansprüchen 11 bis 13 bezeichnet.

Ausführungsbeispiele der Erfindung sind in der Zeichnung dargestellt und im folgenden näher beschrieben.
Es zeigt:
- Fig. 1 und 2: Schematische Darstellungen eines kastenförmigen Behälters in der Stapelposition (Figur 1) und in der Schachtelposition (Figur 2);
- Fig. 3: einen Behälter in der Position gemäß Figur 1 von oben gesehen;
- Fig. 4: desgleichen ohne den mündungsseitig umlaufenden Griffrahmen;
- Fig. 5: den Behälter in der Position gemäß Figur 2 von oben gesehen;
- Fig. 6: den Behälter gemäß Figur 3 im Schnitt VI-VI der Figur 3 gesehen;
- Fig. 7: eine Schnittansicht in Richtung der Linie VII-VII der Figur 5 gesehen;
- Fig. 8: eine Variante eines Behälters in Stirnansicht;
- Fig. 9: eine Einzelheit im Schnitt gesehen.

In den Zeichnungsfiguren ist ein kastenförmiger Behälter aus Kunststoff gezeigt, der zur Aufnahme von beliebigen Gegenständen, insbesondere von Gemüse oder Obst dient.

Der Behälter weist einen Boden, vier Seitenwände 1, 2 und einen mündungsseitig umlaufenden Griffrahmen 3 auf. Die Seitenwände 1 bzw. 2 sind mit ihrer oberen Randkante 4 am Griffrahmen 3 angelenkt. Die unteren Randkanten 5 der Seitenwände 1, 2 gehen gegebenenfalls über eine Gelenkanbindung in einen Flächenbereich 6 über, der einen Teil des Bodens bildet. Dieser Flächenbereich 6 ist mit seiner der entsprechenden Seitenwand 1 bzw. 2 abgewandten Randkante 7 an einer Randkante eines rechteckigen Bodenmittelteiles 8 angelenkt. Gegebenenfalls ist zwischen der Randkante 5 und der Randkante 7 eine weitere Gelenkanbindung vorgesehen.

Hierdurch ist bei in einer Ebene angeordnetem Bodenmittelteil 8 und Flächenbereichen 6 (vergleiche Figur 6 bzw. Figur 2) eine Verschwenkung der Seitenwände 1 bzw. 2 relativ zum Griffrahmen 3 nach außen hin in Stapelposition erfolgt, so daß der Behälter im wesentlichen quaderförmig ist. Bei zum Griffrahmen 3 hin, also zur Mündung des Behälters, parallel verschobenem Bodenmittelteil 8 (vergleiche Figur 2 und Figur 7) sind die Seitenwände 1 bzw. 2 relativ zum Griffrahmen 3 nach innen in eine Schachtelposition verschwenkt, so daß die Behälterseitenwände 1, 2 quasi einen Pyramidenstumpf bilden. Hierdurch ist es möglich, Behälter in der Position gemäß Figur 2 bzw. Figur 7 ineinanderzuschachteln, während Behälter in der Position gemäß Figur 1 und Figur 6 aufeinandergestapelt werden können.

Die Anlenkbereiche zwischen den Seitenwänden 1,2 und dem Griffrahmen 3 sowie im Bereich 6 und zwischen den Bereichen 6 und dem Bodenmittelteil 8 sind jeweils durch Filmscharniere gebildet.

Die Seitenwände 1,2 und die angeformten, einen Teil des Bodens bildenden Flächenbereiche 6 sind trapezförmig ausgebildet, wobei die lange Grundseite der Seitenwände 1,2 am Griffrahmen 3 und die kurze Grundseite der Flächenbereiche 6 am Bodenmittelteil 8 angelenkt sind.

Die einander benachbarten Randkanten der Seitenwände 1,2 können über einen Materialfilm oder dergleichen dünne Materialbrücken miteinander verbunden sein.

An dem Griffrahmen 3 sind Anschlagleisten 9 ausgebildet, an welche die Seitenwände 1,2 in dem Griffrahmen 3 nahen Bereich in Stapelposition gemäß Figur 1 bzw. 6 angelegt sind. An den an die untere Randkante der Seitenwände 1,2 angeformten Flächenbereichen 6 und/oder auch am Bodenmittelteil 8 sind Anschlagleisten 10 angeformt, die in der Stapelposition gemäß Figur 1 bzw. Figur 6 am Bodenmittelteil oder an den Flächenbereichen 6 anliegen. Diese Anschlagleisten dienen als Schwenkwegbegrenzung für die Seitenwandungen bzw. für die Bereiche 6.

Zur Erleichterung der Bedienung des Behälters weist das Bodenmittelteil 8 einen Griffsteg 11 auf, so daß der Benutzer diesen Griffsteg 11 ergreifen und das Bodenteil 8 aus der Position gemäß Figur 6 in die Position gemäß Figur 7 leicht überführen kann.

Wie insbesondere aus Figur 9 ersichtlich, weist der Griffrahmen 3 stirnseitig Ausnehmungen 12 auf, in welche bei in Stapelposition befindlichem Behälter Stapelvorsprünge 13 einsetzbar sind, die vom Behälterboden eines aufgestapelten Behälters abragen und zwar in dem Flächenbereich des Bodens, der an die untere Randkante 5 der Seitenwände 1 bzw. 2 anschließt.

Die Seitenwände 1 bzw. 2 sind am Griffrahmen 3 derart angeformt bzw. angelenkt, daß ihre Außenfläche gegenüber der Außenfläche des Griffrahmens 3 zurückliegt. Dies ist insbesondere aus Figur 8 ersichtlich.

Auf der Außenfläche der Seitenwände, insbesondere der Seitenwände 1, sind an der Randkante, die dem Griffrahmen 3 zugewandt ist, beginnend Stege 14 ausgebildet, deren mit der Seitenwandrandkante abschließende Randkante (in der Zeichnungsfigur 8 oben) bei in Stapelposition befindlicher Seitenwand 1 an die Unterfläche des Griffrahmens 3 angelegt ist, so daß auch hierdurch eine Schwenkwegbegrenzung gebildet ist. Diese Stege 14 verlaufen etwa über die halbe Höhe der Seitenwandung 1 und sie sind im Querschnitt als Hohlkehle oder V-Profil ausgebildet, wie insbesondere aus Figur 8 und Figur 8a ersichtlich. Die Rinnenmündung der so gebildeten rinnenförmigen Stege 14 ist der entsprechenden Seitenwand 1 abgewandt. Durch diese Rinnen werden Einführhilfen beim Einschachteln entsprechender Behälter ineinander gebildet, wobei zudem durch die Rinnen eine relativ große Einstecktiefe der ineinanderschachtelbaren Behälter erreichbar ist.

Der Griffrahmen 3 ist vorzugsweise als geschlossenes Hohlprofil mit rechteckigem Querschnitt ausgebildet. Mindestens zwei zueinander parallele Rahmenschenkel des Griffrahmens 3 weisen mittig Griffausnehmungen 15 auf.

Die Erfindung ist nicht auf die Ausführungsbeispiele beschränkt, sondern im Rahmen der Ansprüche vielfach variabel.

## Patentansprüche

1. Kastenförmiger Behälter aus Kunststoff zur Aufnahme von Gegenständen, insbesondere verpacktes Gemüse, Obst oder dergleichen, mit einem Boden, vier Seitenwänden und einem mündungsseitig umlaufenden Griffrahmen, wobei die Seitenwände (1,2) mit ihrer oberen Randkante (4) am Griffrahmen (3) angelenkt sind,
die unteren Randkanten (5) der Seitenwände (1,2) in einen Flächenbereich (6) oder Zungen übergehen, der einen Teil des Bodens bildet, und
dieser Flächenbereich (6) oder die Zungen mit seiner der zugehörigen Seitenwand abgewandten Randkante (7) an einer Randkante oder einem Ausschnitt eines rechteckigen Bodenmittelteiles (8) angelenkt ist, so daß bei in einer Ebene angeordnetem Bodenmittelteil (8) und den Flächenbereichen (6), die einen Randteil des Bodens bilden, die Seitenwände (1,2) relativ zum Griffrahmen (3) nach außen in Stapelposition verschwenkt sind und bei zum Griffrahmen (3) hin parallel verschobenem Bodenmittelteil (8) die Seitenwände (1,2) relativ zum Griffrahmen (3) nach innen in eine Schachtelposition verschwenkt sind, **dadurch gekennzeichnet**, daß an dem Griffrahmen (3) Anschlagleisten (9) ausgebildet sind, an welche die Seitenwände (1,2) im dem Griffrahmen (3) nahen Bereich in Stapelposition angelegt sind, und/oder daß an den an die untere Randkante der Seitenwände (1,2) angeformten Flächenbereichen (6) und/oder am Bodenmittelteil (8) Anschlagleisten (10) angeformt sind, die in der Stapelposition am Bodenmittelteil (8) oder an den Flächenbereichen (6) anliegen, und daß die Seitenwände (1,2) am Griffrahmen (3) derart angeformt bzw. angelenkt sind, daß ihre Außenfläche gegenüber der Außenfläche des Griffrahmens (3) zurückliegt, und daß auf der Außenfläche der Seitenwände (1,2) an der Randkante, die dem Griffrahmen (3) zugewandt ist, beginnend Stege (14) ausgebildet sind, deren mit der Seitenwandrandkante abschließende Randkante bei in Stapelposition befindlicher Seitenwand (1,2) an die Unterfläche des Griffrahmens (3) angelegt ist.

2. Behälter nach Anspruch 1**, dadurch gekennzeichnet**, daß die Anlenkbereiche durch Filmscharniere gebildet sind.

3. Behälter nach Anspruch 1 oder 2, **dadurch gekennzeichnet**, daß die Seitenwände (1,2) und die angeformten, einen Teil des Bodens bildenden Flächenbereiche (6) trapezförmig ausgebildet sind, wobei die lange Grundseite der Seitenwände (1,2) am Griffrahmen (3) und die kurze Grundseite der Flächenbereiche (6) am Bodenmittelteil (8) angelenkt ist.

4. Behälter nach einem der Ansprüche 1 bis 3, **dadurch gekennzeichnet**, daß die einander benachbarten Randkanten der Seitenwände (1,2) über einen Materialfilm oder dergleichen dünne Materialbrücken miteinander verbunden sind.

5. Behälter nach einem der Ansprüche 1 bis 4, **dadurch gekennzeichnet**, daß das Bodenmittelteil (8) mindestens einen Griffsteg (11) oder dergleichen Griffausbildungen, vorzugsweise mittig, aufweist.

6. Behälter nach einem der Ansprüche 1 bis 5, **dadurch gekennzeichnet**, daß der Griffrahmen (3) stirnseitig Ausnehmungen (12) aufweist, in welche bei in Stapelposition befindlichem Behälter Stapelvorsprünge (13) einsetzbar sind, die vom Behälterboden eines aufgestapelten Behälters abragen, und zwar in dem Flächenbereich des Bodens, der an die untere Randkante (5) der Seitenwände (1,2) anschließt.

7. Behälter nach einem der Ansprüche 1 bis 6, **dadurch gekennzeichnet**, daß die Stege (14) etwa über die halbe Höhe der Seitenwandung (1,2) verlaufen.

8. Behälter nach einem der Ansprüche 1 bis 7, **dadurch gekennzeichnet**, daß die Stege (14) im Querschnitt als Hohlkehle oder V-Profil ausgebildet sind, wobei die Rinnenmündung der so gebildeten rinnenförmigen Stege (14) der entsprechenden Seitenwand (1,2) abgewandt ist.

9. Behälter nach einem der Ansprüche 1 bis 8, **dadurch gekennzeichnet**, daß der Griffrahmen (3) als geschlossenes Hohlprofil, insbesondere rechteckigen Querschnitts gebildet ist.

10. Behälter nach einem der Ansprüche 1 bis 9, **dadurch gekennzeichnet**, daß mindestens zwei zueinander parallele Rahmenschenkel des Griffrahmens (3) mittig Griffausnehmungen (15) aufweisen.

11. Behälter nach einem der Ansprüche 1 bis 10, **dadurch gekennzeichnet**, daß die Seitenwände (1,2) durch gelenkig miteinander verbundene Wandteile gebildet sind, deren Gelenkachse parallel zu den unteren und oberen Randkanten der Seitenwände (1,2) verlaufen.

12. Behälter nach einem der Ansprüche 1 bis 11, **dadurch gekennzeichnet**, daß die unteren Randkanten der Seitenwände (1,2) gelenkig mit den Flächenbereichen (6) und/oder mit dem Bodenmittelteil (8) verbunden sind, wobei die Gelenkachsen parallel zur Randkante gerichtet sind.

13. Behälter nach einem der Ansprüche 1 bis 12, **dadurch gekennzeichnet**, daß die Flächenbereiche (6) oder Zungen mehrere, vorzugsweise zwei, mit Abstand voneinander angeordnete zueinander parallele Gelenkverbindungen aufweisen.

## Claims

1. A box-shaped container made of plastics to receive objects, especially packed vegetables, fruit or the like, having a base, four side walls and a gripping rim around the opening, wherein the side walls (1, 2) are pivoted by their upper edge (4) on the gripping rim (3), the lower edges (5) of the side walls (1, 2) merge into a flat area (6) or tongues, which forms a part of the base, and
this flat area (6) or the tongues is pivoted with its edge (7) faced away from the associated side wall on an edge or a section of a rectangular central base part (8), so that, in the case of a central base part (8) disposed in one plane and the flat areas (6) forming an edge part of the base, the side walls (1, 2) are pivoted outwardly in relation to the gripping rim (3) into a stacking position and, in the case of the central base part (8) displaced parallel to the gripping rim (3), the side walls (1, 2) are pivoted inwardly in relation to the gripping rim (3) into a nesting position,
**characterised in that** locating stops (9), against which the side walls (1, 2) are laid in the area close to the gripping rim (3) in the stacking position, are constructed on the gripping rim (3),
**and/or in that** at the flat areas (6) formed at the lower edge of the side wall (1, 2) and/or at the central base part (8) locating stops (10) are formed, which in the stacking position abut the central base part (8) or the flat areas (6),
**and in that** the side walls (1, 2) are formed or pivoted on the gripping rim (3) so that its outer face lies further back than the outer face of the gripping rim (3), **and in that** on the outer face of the side walls (1,2), beginning at the edge which is faced towards the gripping rim (3), webs (14) are constructed, the edge of which ending with the side wall edge, when the side wall (1, 2) is in the stacking position, is placed against the lower face of the gripping rim (3).

2. A container according to Claim 1,
**characterised in that** the pivoting areas are formed by integral hinges.

3. A container according to Claim 1 or 2,
**characterised in that** the side walls (1, 2) and the adjoining flat areas (6) forming a part of the base have a trapezoidal construction, with the long main side of the side walls (1, 2) being pivoted to the gripping rim (3) and the short main side of the flat areas (6) to the central base part (8).

4. A container according to one of Claims 1 to 3, **characterised in that** the adjacent edges of the side walls (1, 2) are connected to one another via a film of material or similar thin bridges of material.

5. A container according to one of Claims 1 to 4, **characterised in that** the central base part (8) has at least one gripping web (11) or similar gripping structures, preferably centrally.

6. A container according to one of Claims 1 to 5, **characterised in that** the gripping rim (3) has recesses (12) on the end side, into which, when a container is in the stacking position, stacking projections (13) can be inserted, which protrude from the container base of a stacked container, and in fact in the flat area of the base which adjoins the lower edge (5) of the side walls (1, 2).

7. A container according to one of Claims 1 to 6, **characterised in that** the webs (14) extend roughly over half the height of the side walls (1, 2).

8. A container according to one of Claims 1 to 7, **characterised in that** the cross section of the webs (14) is constructed as a chamfer or V-section, with the groove opening of the groove-shaped webs (14) thus formed being faced away from the corresponding side wall (1, 2).

9. A container according to one of Claims 1 to 8, **characterised in that** the gripping rim (3) is formed as a closed hollow section, in particular with a rectangular cross section.

10. A container according to one of Claims 1 to 9, **characterised in that** at least two frame members of the gripping rim (3) parallel to one another centrally have gripping recesses (15).

11. A container according to one of Claims 1 to 10, **characterised in that** the side walls (1, 2) are formed by wall parts flexibly connected to one another, the hinge axis of which extend parallel to the lower and upper edges of the side walls (1, 2).

12. A container according to one of Claims 1 to 11, **characterised in that** the lower edges of the side walls (1, 2) are flexibly connected with the flat areas (6) and/or with the central base part (8), with the hinge axes being directed parallel to the edge.

13. A container according to one of Claims 1 to 12, **characterised in that** the flat areas (6) or tongues have several, preferably two, hinge connections parallel to one another and disposed spaced from one another.

## Revendications

1. Contenant en forme de caisse en matière plastique destiné à recevoir des objets, notamment des légumes des fruits emballés ou analogues, comprenant un fond, quatre parois latérales et un cadre de préhension faisant tout le tour de l'ouverture du contenant, sachant que les parois latérales (1, 2) sont fixées de manière articulée par leur arête du bord supérieure (4) au cadre de préhension (3), que les arêtes du bord inférieures (5) des parois latérales (1, 2) se transforment en une zone de surface (6) ou languettes, qui forme une partie du fond, et que cette zone de surface (6) ou languettes est fixée de manière articulée, par son arête du bord (7) opposée à la paroi latérale qui lui est associée, à une arête du bord ou à une découpe d'une partie centrale rectangulaire du fond (8), de sorte que lorsque la partie centrale du fond (8) et les zones de surface (6), qui forment une partie du bord du fond, sont situées dans un plan, les parois latérales (1, 2) sont tournées vers l'extérieur par rapport au cadre de préhension (3) dans une position d'empilement, et lorsque la partie centrale du fond (8) est décalée parallèlement en direction du cadre de préhension (3), les parois latérales (1, 2) sont tournées vers l'intérieur par rapport au cadre de préhension (3) dans une position d'emboîtement, caractérisé en ce que des baguettes de butée (9) sont réalisées sur le cadre de préhension (3), contre lesquelles les parois latérales (1, 2) sont appliquées dans la zone proche du cadre de préhension (3) en position d'empilement, et/ou en ce que des baguettes de butée (10) sont formées sur les zones de surface (6) ménagées au niveau de l'arête du bord inférieure des parois latérales (1, 2) et/ou sur la partie centrale du fond (8), baguettes qui sont appliquées contre la partie centrale du fond (8) ou contre les zones de surface (6) en position d'emboîtement, en ce que les parois latérales (1, 2) sont ménagées ou fixées de façon articulée sur le cadre de préhension (3) de telle sorte que leur surface extérieure soit en retrait par rapport à la surface extérieure du cadre de préhension (3), et en ce que sur la surface extérieure des parois latérales (1, 2), au niveau de l'arête du bord qui est tournée vers le cadre de préhension (3), sont réalisées des ailes (14) naissantes, dont l'arête du bord se terminant par l'arête du bord de la paroi latérale est appliquée contre la surface inférieure du cadre de préhension (3) lorsque la paroi latérale (1, 2) est en position d'empilement.

2. Contenant selon la revendication 1, caractérisé en ce que les zones d'articulation sont formées par des charnières en film.

3. Contenant selon la revendication 1 ou 2, caractérisé en ce que les parois latérales (1, 2) et les zones de surface (6) qui y sont ménagées et qui forment une partie du fond sont réalisées de façon trapézoïdale, sachant que le grand côté de base des parois latérales (1, 2) est relié de façon articulé au cadre de préhension (3) et le petit côté de base des zones de surface (6) à la partie centrale du fond (8).

4. Contenant selon l'une des revendications 1 à 3, caractérisé en ce que les arêtes du bord adjacentes des parois latérales (1, 2) sont reliées entre elles par du film ou par de minces ponts en une matière analogue.

5. Contenant selon l'une des revendications 1 à 4, caractérisé en ce que la partie centrale du fond (8) présente, de préférence au centre, au moins une aile de préhension (11) ou des dispositifs de préhension analogues.

6. Contenant selon l'une des revendications 1 à 5, caractérisé en ce que le cadre de préhension (3) présente des évidements (12) dans la face frontale, dans lesquels peuvent être logées des saillies d'empilement (13) lorsque le contenant est en position d'empilement, saillies qui partent du fond d'un contenant empilé, et plus précisément de la zone de surface du fond qui fait suite à l'arête du bord inférieure (5) des parois latérales (1, 2).

7. Contenant selon l'une des revendications 1 à 6, caractérisé en ce que les ailes (14) s'étendent approximativement sur la moitié de la hauteur des parois latérales (1, 2).

8. Contenant selon l'une des revendications 1 à 7, caractérisé en ce que les ailes (14) sont réalisées avec une section transversale en forme de gorge ou de profilé en V, sachant que l'ouverture des ailes en forme de gouttière ainsi formées (14) est opposée à la paroi latérale (1, 2) qui leur est associée.

9. Contenant selon l'une des revendications 1 à 8, caractérisé en ce que le cadre de préhension (3) est réalisé en tant que profilé creux fermé, notamment de section transversale rectangulaire.

10. Contenant selon l'une des revendications 1 à 9, caractérisé en ce qu'au moins deux branches du cadre de préhension (3) parallèles entre elles présentent au milieu des évidements de préhension (15).

11. Contenant selon l'une des revendications 1 à 10, caractérisé en ce que les parois latérales (1, 2) sont formées par des éléments de paroi reliés entre eux de façon articulée, dont les axes d'articulation s'étendent parallèlement aux arêtes du bord supérieures et inférieures des parois latérales (1, 2).

12. Contenant selon l'une des revendications 1 à 11, caractérisé en ce que les arêtes du bord inférieures des parois latérales (1, 2) sont reliées de manière articulée aux zones de surface (6) et/ou à la partie centrale du fond (8), les axes d'articulation étant orientés parallèlement à l'arête du bord.

13. Contenant selon l'une des revendications 1 à 12, caractérisé en ce que les zones de surface (6) ou languettes présentent plusieurs, de préférence, deux articulations parallèles entre elles, qui sont disposées de façon espacée.
